# EUROPÄISCHE PATENTSCHRIFT

(11) **EP 1 372 879 B1**
(45) Veröffentlichungstag und Bekanntmachung des Hinweises auf die Patenterteilung: **24.05.2006**
(21) Anmeldenummer: 02718078.5
(22) Anmeldetag: 01.02.2002
(51) Int. Cl.: B21D 1/02

(54) **VORRICHTMASCHINE ZUM RICHTEN INSBESONDERE DER BANDANFÄNGE UND -ENDEN VON GEWALZTEN METALLBÄNDERN BZW. BLECHBÄNDERN**
PRE-STRAIGHTENING MACHINE FOR STRAIGHTENING, IN PARTICULAR, THE BEGINNING AND END OF ROLLED METAL STRIPS OR SHEET METAL STRIPS
MACHINE A PRE-DRESSER POUR DRESSER EN PARTICULIER LE DEBUT ET LA FIN DE TOLES OU DE BANDES METALLIQUES LAMINEES

(30) Priorität: 21.03.2001 DE 10113664
(43) Veröffentlichungstag der Anmeldung: 02.01.2004
(73) Patentinhaber: SMS Demag Aktiengesellschaft, 40237 Düsseldorf (DE)
(72) Erfinder: DE KOCK, Peter, 46117 Oberhausen (DE); SOHL, Ralf-Hartmut, 42699 Solingen (DE)
(74) Vertreter: Valentin, Ekkehard
(86) Internationale Anmeldenummer: PCT/EP2002/001045
(87) Internationale Veröffentlichungsnummer: WO 2002/076649

(56) Entgegenhaltungen:
- EP-A- 0 060 965
- DE-A- 1 939 657
- DE-A- 19 620 855
- DE-C- 708 255
- DE-C- 919 945
- FR-A- 1 416 178

## Beschreibung

Die Erfindung betrifft eine Vorrichtmaschine zum Richten insbesondere der Bandanfänge und -enden von gewalzten Metall- bzw. Blechbändern, umfassend versetzt zueinander angeordnete obere und untere, angetriebene Richtwalzen, die einerseits in einem Grundrahmen und andererseits in einer an diesem verschwenkbar angelenkten Obertraverse lagern, wobei die Obertraverse über Verstellexzenter mit dem Grundrahmen verbunden ist und die Verstellexzenter als Aufhängepunkte der Obertraverse an beiden Enden von ein- und auslaufseitigen Exzenterwellen ausgebildet sind.

Eine solche Vorrichtmaschine ist durch die DE 196 20 855 bekannt geworden. Es ist dort ein Lager eines Richtkopfes bzw. einer Obertraverse mittels eines Exzenters verstellbar, um die Ebenen der Richtwalzen parallel zueinander zu versetzen.

Das in Bandanlagen für Kalt- und Warmband zu verarbeitende Metallband wird üblicherweise aufgewickelt und in Coils angeliefert. Von Abwickelhaspeln wird das Band danach in die Anlage eingefördert. Um ein Einfädeln des Bandes in den Einlaufteil der sich anschließenden Bandanlage zu ermöglichen, müssen zuvor die gekrümmten Bandanfänge gerichtet werden.

Hierzu werden so genannte Vorrichtmaschinen verwendet. Diese besitzen je nach Banddicke und Anforderung z.B. drei bis sechs verteilt oben und unten in der Richtmaschine angeordnete Richtwalzen. Die oberen Richtwalzen sind zur Beeinflussung des Richtergebnisses anstellbar, beispielsweise durch ihnen und ihren Stützrollen zugeordnete Stellantriebe, wie für eine Maschine der eingangs genannten Art durch die EP 0 060 965 A2 bekannt geworden. Zur Erleichterung des Einfädelprozesses und zum Anstellen sowie Verspannen der Obertraverse gegenüber dem Grundrahmen ist die Obertraverse dort über eine Schwenkachse am Grundrahmen angelenkt.

Zur Verstellung der oberen Richtwalzen sind auch solche Vorrichtmaschinen bekannt, bei denen die Richtwalzen in Einbaustücken und Gleitleisten geführt auf- und abgleiten. Die Verstellbewegungen werden durch Spindelhubelemente oder ähnliche Antriebe eingeleitet. Eine in der Praxis weitere übliche Variante besteht in der so genannten Kippjochverstellung. Dabei wird die die oberen Richtwalzen tragende Traverse durch Spindelhubelemente am Einlauf und am Auslauf der Maschine in der Höhe verstellt bzw. geneigt. Hierdurch werden die Eintauchtiefen der Richtwalzen verändert und das Richtergebnis beeinflusst, indem der Biegeradius des Blechbandes zwischen den einander gegenüberüegenden Richtwalzensätzen entsprechend den Werkstoffeigenschaften und den Banddicken gewählt werden kann.

Allen diesen Ausführungen ist jedoch gemeinsam, dass der zur Verstellung der Richtwalzen erforderliche Aufwand sehr groß ist und die Herstellung verteuert. Außerdem sind die Maschinen zur Wartung und zum Walzenwechsel bedingt durch die notwendige Anstellmechanik nur beschränkt und unter erschwerten Bedingungen zugänglich.

Der Erfindung liegt die Aufgabe zugrunde, eine Vorrichtmaschine der eingangs genannten Art einfacher und mit verbesserter Betriebsweise zu schaffen.

Diese Aufgabe wird erfindungsgemäß dadurch gelöst, dass die Exzenterwellen in einer gegenüber den von dem Grundrahmen getragenen Richtwalzen tiefer liegenden Ebene angeordnet sind, wobei an den Verstellexzentem der einlaufseitigen Exzenterwelle Hydraulikzylinder aufgehängt sowie mit ihren wellenentfemten Enden lösbar mit der Obertraverse verbunden sind und an den Verstellexzentem der auslaufseitigen Exzenterwelle Zugstangen aufgehängt sowie mit ihren wellenentfemten Enden in der Obertraverse gelagert sind. Die Verstellexzenter bzw. die Exzenterwellen erfüllen somit eine Doppelfunktion, da sie gleichzeitig noch als Aufhängepunkte zur Anlenkung der Hydraulikzylinder bzw. Zugstangen dienen. Die als Schnellöffnungszylinder ausgebildeten Hydraulikzylinder schwenken die Maschine zur Erleichterung des Einfädelprozesses auf, wobei dann die auslaufseitige Exzenterwelle den Drehpunkt bzw. die Drehachse bildet.

Eine bevorzugte Ausgestaltung der Erfindung sieht vor, dass die Zugstangen-/Obertraversen-Lagerungen über Laschen mit dem Grundrahmen gekoppelt sind. Die Lagerungen der Obertraversen sind hierbei entsprechend der Länge der Laschen gegenüber dem Grundrahmen vorspringend angeordnet, womit sich erreichen lässt, dass zur Wartung der Maschine oder zum Richtwalzenwechsel die Maschine aufgeklappt werden kann, indem nämlich die Obertraverse um die dann gleichzeitig Drehachsen darstellenden Lagerungen in eine vertikal aufgerichtete Position verstellt werden kann, so dass sowohl die oberen Richtwalzen als auch die unteren Richtwalzen frei zugänglich offen liegen. Vor dem Aufklappen bzw. Wegklappen der Obertraverse brauchen nur die Hydraulikzylinder der Einlaufseite in ihren Befestigungspunkten von der Obertraverse gelöst zu werden, z.B. zur Befestigung verwendete Schrauben, Bolzen oder ähnliche Befestigungsmittel. Der Richtwalzenwechsel lässt sich weiter vereinfachen, wenn die oberen und die unteren Richtwalzen als einheitliche Komplettpakete bzw. -baueinheiten vorliegen und somit als Modul ausgetauscht werden können.

Bei einer anderen Ausführung der Erfindung sind die Exzenterwellen in einer gegenüber den von dem Grundrahmen getragenen Richtwalzen höher liegenden Ebene angeordnet, wobei an den Verstellexzentem der einlaufseitigen Exzenterwelle Hydraulikzylinder aufgehängt und lösbar mit der Obertraverse verbunden sind und die Verstellexzenter der auslaufseitigen Exzenterwelle über Laschen mit dem Grundrahmen gekoppelt sind. Diese Bauweise, bei der die auslaufseitigen Zugstangen entfallen können, ist für das Richten von dünneren Blechdicken (ca. 2,5 mm) geeignet. In diesem Fall sind die Verstellexzenter der in dem Grundrahmen oben liegend angeordneten auslaufseitigen Exzenterwelle ebenfalls wie zuvor beschrieben über Laschen mit der Obertraverse verbunden, so dass auch hier wiederum nach dem Lösen der einlaufseitigen Hydraulikzylinder von den Verstellexzentem die Obertraverse hoch- bzw. aufgeklappt werden kann, z.B. unter Zuhilfenahme eines Hallenkranes.

Zur Einstellung der Vorrichtmaschine brauchen bei beiden Ausführungen lediglich die Verstellexzenter verdreht zu werden, z.B. mit Elektromotoren, Hydraulikzylindern, Pneumatikzylindern oder vergleichbaren Stellantrieben, um beliebige Richtwalzenanstellungen durch Neigungs- und Lageveränderung der Obertraverse zu erreichen. Eine über die Verstellexzenter in beiden Richtungen, d.h. ein- oder auslaufseitig durchzuführende Kippjochanstellung ist hierbei auch unter Last möglich. Die Verstellexzenter lassen sich leicht vollständig einkapseln und sind somit unempfindlich gegen Verschmutzung. Außerdem können sie ebenso wie ihre Stellantriebe entfernt vom Richtraum vorgesehen werden, der somit frei ist, weil in diesem Bereich keine für die Anstellung ansonsten benötigten Mittel mehr erforderlich sind. Hierdurch bedingt lässt sich die Zunderabsaugung wesentlich besser gestalten und den strömungstechnischen Belangen anpassen. Die gute Absaugmöglichkeit des Zunders wird dabei durch einen glattflächigen inneren Aufbau der über- und unterhalb der oberen und unteren Richtwalzen verlaufenden Abzugskanäle unterstützt.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: eine Vorrichtmaschine in einer Seitenansicht;
- Fig. 2: die Vorrichtmaschine nach Fig. 1 in einer teilgeschnittenen Vorderansicht;
- Fig. 3: das Funktionsprinzip zur Richtrollenanstellung mittels Exzenter bei einer Richtmaschine nach den vor- und nachstehend genannten Figuren;
- Fig. 4: in vereinfachter Seitenansicht eine in Fig. 1 gezeigte Vorrichtmaschine mit Darstellung der Zunder-Absaugungen;
- Fig. 5: die Richtmaschine nach Fig. 4 mit hochgeklappter Obertraverse; und
- Fig. 6: eine Schemazeichnung einer Seitenansicht einer Vorrichtmaschine mit oben liegenden Verstellexzentem bzw. Exzenterwellen.

Die Vorrichtmaschine 1 nach den Fig. 1 und 2 besitzt einen auf einem Fundament 2 verankerten Grundrahmen 3 und eine daran einseitig verschwenkbar angelenkte und mit diesem verspannbare Obertraverse 4. Im gezeigten Ausführungsbeispiel ist der Grundrahmen mit drei unteren Richtwalzen 5 und die Obertraverse 4 mit zwei oberen Richtwalzen 6 ausgerüstet. Zwischen den unteren und oberen Richtwalzen 5 bzw. 6 definiert sich die in Fig. 1 durch einen gleichzeitig die Durchlaufrichtung für das zu richtende Band von der Einlauf- zur Auslaufseite her angebende Richtungspfeil 7 gekennzeichnete Paßlinie.

Die Obertraverse 4 ist über Verstellexzenter 8 am Grundrahmen 3 aufgehängt. Die Verstellexzenter 8 sind jeweils an den beiden Enden einer sowohl einlaufseitig als auch auslaufseitig im Grundrahmen 3 angeordneten Exzenterwelle 9 bzw. 10 ausgebildet. Zur Exzenterverstellung ist an jeder Exzenterwelle 9, 10 ein Getriebemotor 11 bzw.12 angeschlossen. Auf den Verstellexzentern 8 der einlaufseitigen Exzenterwelle 9 sind Hydraulikzylinder 13 und auf den Verstellexzentem 8 der auslaufseitigen Exzenterwelle 10 sind Zugstangen 14 angeordnet, deren wellenentfemten Enden über Bolzen-Lagerungen 15 an der Obertraverse 4 befestigt sind. Die Bolzen-Lagerungen 15 der auslaufseitig angeordneten Zugstangen 14 sind zudem über Doppellaschen 16 und Haltebolzen 17 mit dem Grundrahmen 4 gekoppelt.

Das Funktionsprinzip der aufgrund der Exzenterwellen 9, 10 mit den Verstellexzentem 8 und der darauf über Hydraulikzylinder 13 und Zugstangen 14 aufgehängten Obertraverse 4 erreichten beliebigen Richtrollenanstellung durch Neigungs- und Lageveränderung des Oberrahmens 4 ist aus Fig. 3 ersichtlich. Denn wenn die Verstellexzenter 8 der einlaufseitigen Exzentewelle 9 gegenüber der auslaufseitigen Exzenterwelle 10 in eine höhere Position verdreht werden, hebt sich die Einlaufrolle 6a höher von der Paßlinie 7 ab als die Auslaufrolle 6b, weil die Obertraverse 4 um die Bolzen-Lagerungen 15 der Zugstangen 14 in eine zur Auslaufseite hin geneigte Lage verstellt wird, wie in Fig. 1 gezeigt. Da aufgrund der auslaufseitig vorhandenen Exzenterwelle 10 eine eben solche Verstellung in umgekehrter Richtung möglich ist, kann die Anstellung der Obertraverse 4 auch mit Neigung zur Einlaufseite hin vorgenommen werden, wobei in diesem Fall die Einlaufrolle 6a die tieferliegende Position einnehmen würde. Es können somit Anstellungen in beiden Richtungen durchgeführt werden.

Die Richtmaschine 1 mit Exzenterwellen 9, 10 und Verstellexzentern für die Obertraverse 4 ist in Fig. 4 in geschlossener, mittels der Hydraulikzylinder 13 gegen den Grundrahmen 3 verspannter Betriebsposition gezeigt. Da bei der Exzenter-Anstellung die Anordnung der gesamten Anstellmechanik außerhalb des Richtraums, d.h. der unteren und oberen Richtwalzen 5, 6 und damit außerhalb des verschmutzten Bereichs möglich ist, läßt sich die aus jeweils einem Abzugsrohr 18 und einem Abzugskanal 19 bestehende Zunderabsaugung ungehindert von ansonsten notwendigen Einbauten den strömungstechnischen Belangen entsprechend gestalten. Aus Fig. 5 wird zudem deutlich, daß die Anbindung de Obertraverse 4 mittels Obertraversen-Lagerungen 15 sowie Laschen 16 und Haltebolzen 17 das völlige Aufklappen bzw. Wegklappen der Obertraverse 4 erlaubt. Hierzu braucht die Obertraverse 4 lediglich von den einlaufseitigen Hydraulikzylindern gelöst und von beispielsweise einem Hallenkran oder dergleichen in die gezeigte Position verschwenkt zu werden. Die Bolzen-Lagerungen 15 der beiden Zuganker 14 stellen dabei die Schwenkachse dar. Die Vorrichtmaschine 1 ist damit zur Wartung und/oder zum Richtwalzenwechsel frei zugänglich. Der Walzenein- und Walzenausbau ist einfach und mit geringem Aufwand durchzuführen.

Das zuvor Gesagte gilt gleichermaßen für die Vorrichtmaschine 100 nach Fig. 6, bei der abweichend von der vorbeschriebenen Ausführung die Obertraverse 4 mit den oberen Richtwalzen 6 an ein- und auslaufseitig oberhalb der Ebene der unteren Richtwalzen 5 angeordnete Exzenterwellen 9 bzw. 10 bzw. deren Verstellexzentem (nicht dargestellt) angehängt ist. Zum Verstellen der Neigungslage der Quertraverse 4 werden entweder die eingangsseitigen Verstellexzenter 8 durch Verdrehen der Exzenterwelle 9 oder die Verstellexzenter 8 der auslaufseitigen Exzenterwelle 10 entsprechend in gewünschter Drehrichtung des Doppelpfeiles 21 bzw. 22 verstellt. Zum Freimachen des Richtraumes der Richtmaschine 100 werden die einlaufseitigen Hydraulikzylinder 13 an symbolisch gezeigten Kupplungspunkten 23 von der Exzenterwelle 9 getrennt, so daß danach die Quertraverse 4 in Übereinstimmung mit der Darstellung nach Fig. 5 auf- bzw. um 180° umgeklappt werden kann.

## Patentansprüche

1. Vorrichtmaschine (1; 100) zum Richten insbesondere der Bandanfänge und -enden von gewalzten Metallbändern bzw. Blechbändern, umfassend versetzt zueinander angeordnete obere und untere, angetriebene Richtwalzen (6, 5), die einerseits in einem Grundrahmen (3) und andererseits in einer an diesem verschwenkbar angelenkten Obertraverse (4) lagern, wobei die Obertraverse (4) über Verstellexzenter (9, 10; 8) mit dem Grundrahmen (3) verbunden ist und die Verstellexzenter (8) als Aufhängepunkte der Obertraverse (4) an beiden Enden von ein- und auslaufseitigen Exzenterwellen (9, 10) ausgebildet sind,
**dadurch gekennzeichnet,**
**dass** die Exzenterwellen (9, 10) in einer gegenüber den von dem Grundrahmen (3) getragenen Richtwalzen (5) tiefer liegenden Ebene angeordnet sind, wobei an den Verstellexzentem (8) der einlaufseitigen Exzenterwelle (9) Hydraulikzylinder (13) aufgehängt sowie mit ihren wellenentfernten Enden lösbar mit der Obertraverse (4) verbunden sind und an den Verstellexzentem (8) der auslaufseitigen Exzenterwelle (10) Zugstangen (14) aufgehängt sowie mit ihren wellenentfemten Enden in der Obertraverse (4) gelagert sind.

2. Vorrichtung nach Anspruch 1,
**dadurch gekennzeichnet,**
**dass** die Zugstangen-/Obertraversen-Lagerungen (15) über Laschen (16) mit dem Grundrahmen (4) gekoppelt sind.

3. Vorrichtmaschine (1; 100) zum Richten insbesondere der Bandanfänge und -enden von gewalzten Metallbändem bzw. Blechbändern, umfassend versetzt zueinander angeordnete obere und untere, angetriebene Richtwalzen (6, 5), die einerseits in einem Grundrahmen (3) und andererseits in einer an diesem verschwenkbar angelenkten Obertraverse (4) lagern, wobei die Obertraverse (4) über Verstellexzenter (9, 10; 8) mit dem Grundrahmen (3) verbunden ist und die Verstellexzenter (8) als Aufhängepunkte der Obertraverse (4) an beiden Enden von ein- und auslaufseitigen Exzenterwellen (9, 10) ausgebildet sind.
**dadurch gekennzeichnet,**
**dass** die Exzenterwellen (9, 10) in einer gegenüber den von dem Grundrahmen (3) getragenen Richtwalzen (5) höher liegenden Ebene angeordnet sind, wobei an den Verstellexzentern (8) der einlaufseitigen Exzenterwelle (9) Hydraulikzylinder (13) aufgehängt und lösbar mit der Obertraverse (4) verbunden sind und die Verstellexzenter (8) der auslaufseitigen Exzenterwelle (10) über Laschen (16) mit dem Grundrahmen (3) gekoppelt sind.

## Claims

1. A pre-straightening machine (1; 100) for straightening, in particular, the beginning and end of rolled metal strips or sheet metal strips, comprising driven upper and lower straightening rollers (6, 5) that are arranged offset relative to one another and supported in a base frame (3) on one side and in an upper crosshead (4) that is coupled to the base frame in a pivoted fashion on the other side, wherein the upper crosshead (4) is connected to the base frame (3) by means of adjusting cams (9, 10; 8) and the adjusting cams (8) are realized in the form of suspension points of the upper crosshead (4) on both ends of cam shafts (9, 10) on the inlet side and the outlet side,
**characterized in**
**that** the cam shafts (9, 10) are arranged in a plane that lies lower than the straightening rollers (5) carried by the base frame (3), wherein hydraulic cylinders (13) are suspended on the adjusting cams (8) of the cam shaft (9) on the inlet side and detachably connected to the upper crosshead (4) with their distant ends referred to the shaft, and wherein connecting rods (14) are suspended on the adjusting cams (8) of the cam shaft (10) on the outlet side and supported in the upper crosshead (4) with their distant ends referred to the shaft.

2. The device according to Claim 1,
**characterized in**
**that** the connecting rod/upper crosshead bearings (15) are coupled to the base frame (4) by means of brackets (16).

3. A pre-straightening machine (1; 100) for straightening, in particular, the beginning and end of rolled metal strips or sheet metal strips, comprising driven upper and lower straightening rollers (6, 5) that are arranged offset relative to one another and supported in a base frame (3) on one side and in an upper crosshead (4) that is coupled to the base frame in a pivoted fashion on the other side, wherein the upper crosshead (4) is connected to the base frame (3) by means of adjusting cams (9, 10; 8) and the adjusting cams (8) are realized in the form of suspension points of the upper crosshead (4) on both ends of cam shafts (9, 10) on the inlet side and the outlet side,
**characterized in**
**that** the cam shafts (9, 10) are arranged in a plane that lies higher than the straightening rollers (5) carried by the base frame (3), wherein hydraulic cylinders (13) are suspended on the adjusting cams (8) of the cam shaft (9) on the inlet side and detachably connected to the upper crosshead (4), and wherein the adjusting cams (8) of the cam shaft (10) on the outlet side are coupled to the base frame (3) by means of brackets (16).

## Revendications

1. Machine à pré-dresser (1 ;100) pour le dressage notamment des débuts et fins de bande de bandes métalliques ou bandes de tôle laminées, comportant des cylindres de dressage (6, 5) motorisés supérieurs et inférieurs disposés avec un décalage l'un par rapport à l'autre, qui s'appuient d'une part dans un châssis de base (3) et d'autre part dans une traverse supérieure (4) articulée à celui-ci en pivotement, dans laquelle la traverse supérieure (4) est reliée par des excentriques de réglage (9, 10 ; 8) au châssis de base (3) et les excentriques de réglage (8) sont réalisés sous forme de points d'accrochage de la traverse supérieure (4) aux deux extrémités d'arbres à excentriques (9, 10) placés du côté entrée et du côté sortie,
**caractérisée en ce que**
les arbres à excentriques (9, 10) sont disposés dans un plan placé plus bas par rapport aux cylindres de dressage (5) supportés par le châssis de base (3), tandis qu'aux excentriques de réglage (8) de l'arbre à excentriques placé du côté entrée (9), des vérins hydrauliques (13) sont accrochés ainsi que reliés par leurs extrémités éloignées de l'arbre à la traverse supérieure (4) et qu'aux excentriques de réglage (8) de l'arbre à excentriques placé du côté sortie (10), des barres de traction (14) sont accrochées et s'appuient par leurs extrémités éloignées de l'arbre dans la traverse supérieure (4).

2. Dispositif selon la revendication 1,
**caractérisé en ce que**
les paliers des barres de traction/traverses supérieures (15) sont couplés par des pattes (16) au châssis de base (4).

3. Machine à pré-dresser (1 ;100) pour le dressage notamment des débuts et fins de bande de bandes métalliques ou bandes de tôle laminées, comportant des cylindres de dressage (6, 5) motorisés supérieurs et inférieurs disposés avec un décalage l'un par rapport à l'autre, qui s'appuient d'une part dans un châssis de base (3) et d'autre part dans une traverse supérieure (4) articulée à celui-ci en pivotement, dans laquelle la traverse supérieure (4) est reliée par des excentriques de réglage (9, 10 ; 8) au châssis de base (3) et les excentriques de réglage (8) sont réalisés sous forme de points d'accrochage de la traverse supérieure (4) aux deux extrémités d'arbres à excentriques (9, 10) placés du côté entrée et du côté sortie,
**caractérisée en ce que**
les arbres à excentriques (9, 10) sont disposés dans un plan placé plus haut par rapport aux cylindres de dressage (5) supportés par le châssis de base (3), tandis qu'aux excentriques de réglage (8) de l'arbre à excentriques placé du côté entrée (9), des vérins hydrauliques (13) sont accrochés et reliés de manière dissociable à la traverse supérieure (4) et que les excentriques de réglage (8) de l'arbre à excentriques placé du côté sortie (10) sont couplés par des pattes (16) au châssis de base (3).
